# EUROPÄISCHE PATENTSCHRIFT

(11) **EP 4 499 557 B1**
(45) Veröffentlichungstag und Bekanntmachung des Hinweises auf die Patenterteilung: **20.08.2025**
(21) Anmeldenummer: 23762447.3
(22) Anmeldetag: 29.08.2023
(51) Int. Cl.: B66D 1/48

(54) **VERFAHREN ZUR ÜBERWACHUNG EINES KETTENZUGS**
METHOD FOR MONITORING A CHAIN HOIST
PROCÉDÉ DE SURVEILLANCE D'UN PALAN À CHAÎNE

(30) Priorität: 31.08.2022 DE 102022122034
(43) Veröffentlichungstag der Anmeldung: 05.02.2025
(73) Patentinhaber: Konecranes Global Corporation, 05830 Hyvinkää (FI)
(72) Erfinder: MOLL, Oliver, 42659 Solingen (DE); SATTLER, Torsten, 45549 Sprockhövel (DE)
(74) Vertreter: Moser Götze & Partner Patentanwälte mbB
(86) Internationale Anmeldenummer: PCT/EP2023/073685
(87) Internationale Veröffentlichungsnummer: WO 2024/047049

(56) Entgegenhaltungen:
- EP-B1- 1 510 498
- US-A- 4 636 962
- US-B2- 8 651 301

## Beschreibung

Die Erfindung betrifft ein Verfahren zur Überwachung eines Kettenzugs nach dem Oberbegriff von Anspruch 1 sowie einen Kettenzug nach dem Oberbegriff von Anspruch 8.

Gattungsgemäße Kettenzüge umfassen einen elektrischen Antriebsmotor, ein Getriebe sowie eine funktional zwischen dem Antriebsmotor und dem Getriebe angeordnete Rutschkupplung. Die vorgenannten Komponenten des Kettenzugs sind in der Regel in einem Antriebsgehäuse angeordnet. Gattungsgemäße Kettenzüge weisen zudem eine Kette sowie ein über die Kette aufgehängtes Lastaufnahmemittel auf. Das Lastaufnahmemittel kann gehoben und gesenkt werden, indem die Kette über mindestens ein auf einer Ausgangswelle des Getriebes angeordnetes Kettenrad bewegt wird. Entsprechende Steuerbefehle werden in der Regel durch eine Bedienperson über einen Steuerschalter vorgegeben und von dem Steuerschalter an eine Steuerungseinrichtung des Kettenzugs übermittelt.

Es ist bekannt, gattungsgemäße Kettenzüge mit einem oder mehreren Endschalter(n) zu versehen. Der Endschalter wird verwendet, um bei dessen entsprechender, insbesondere an die Steuerungseinrichtung gerichteter, Anzeige die an die Steuerungseinrichtung übermittelten Steuerbefehle überstimmen zu können. Bei funktionstüchtigem Endschalter kann also aufgrund dessen Anzeige und einen dadurch ausgelösten Eingriff der Steuerungseinrichtung beispielsweise der Antriebsmotor des Kettenzugs gestoppt werden, auch wenn ein Steuerbefehl zum Heben oder Senken an die Steuerungseinrichtung übermittelt wurde.

Die Rutschkupplung des Kettenzugs dient vornehmlich dazu, eine Überlastung und daraus resultierende Beschädigung des Antriebsmotors, des Getriebes und der Kette zu vermeiden. Die Rutschkupplung rutscht beispielsweise durch, wenn eine zu große Last gehoben werden soll. Ein Durchrutschen kann ebenfalls durch ein Anstoßen des Lastaufnahmemittels am Antriebsgehäuse oder durch Anschlagen an einen Endanschlag an einem Ende der Kette bei einer komplett ausgefahrenen Kette bedingt sein. Jedoch auch bei einer zu feinfühlig eingestellten Rutschkupplung kann es zu einem Durchrutschen kommen.

Durch Vorsehen eines oberen Endschalters kann vermieden werden, dass das Lastaufnahmemittel an das Antriebsgehäuse anstößt. Durch Vorsehen eines unteren Endschalters kann vermieden werden, dass die Kette komplett ausgefahren und durch den Endanschlag blockiert wird. Ist einer der Endschalter allerdings defekt, wird der Antriebsmotor nicht rechtzeitig gestoppt und die Rutschkupplung rutscht beim Anstoßen des Lastaufnahmemittels am Antriebsgehäuse oder beim Anschlagen an den Endanschlag durch.

Trotz des zur Vermeidung einer Überlastung der Kette vorgesehenen und auch als Kupplungsrutschen bezeichneten Durchrutschens der Rutschkupplung kann es je nach Ursache für das Kupplungsrutschen und je nach Häufigkeit des (ursachenbezogenen) Kupplungsrutschens zu einer Überlastung der Kette und sogar zu einem Bruch der Kette kommen. Dies ist insbesondere bei einem wiederholten Anstoßen des Lastaufnahmemittels am Antriebsgehäuse aufgrund eines defekten oberen Endschalters oder bei einem wiederholten Anschlagen an den Endanschlag aufgrund eines defekten unteren Endschalters der Fall.

Aus der EP 1 510 498 B1 ist ein Verfahren zur Überwachung eines Kettenzugs bekannt, durch welches mittels einer Steuerungseinrichtung des Kettenzugs eine Abweichung der tatsächlichen Drehzahl am Getriebe von der Solldrehzahl des Antriebmotors erkannt und somit ein Durchrutschen der Rutschkupplung festgestellt werden kann. Mit diesem Verfahren ist es allerdings nicht möglich, die Ursache für das Kupplungsrutschen festzustellen.

Die EP 1 510 498 B1 offenbart den Oberbegriff der Ansprüche 1 und 8.

Aus der DE 199 56 265 A1 und der DE 195 12 103 A1 sind Verfahren zur Überwachung des Betriebs von Seilwinden bekannt, insbesondere in Bezug auf die Anzahl der auf der Winde aufgewickelten Seilwindungen.

Die DE 10 2015 105 517 A1 offenbart eine Seileinzugs- und Ausbringungs-Vorrichtung für Luftfahrtanwendungen sowie ein Verfahren zur Steuerung der Vorrichtung, wobei mittels eines Sensors Endpositionen des Seils detektiert werden können.

Der Erfindung liegt daher die Aufgabe zugrunde, ein Verfahren zur Überwachung eines Kettenzugs sowie einen Kettenzug bereitzustellen, mit dem eine sichere und effiziente Betriebsweise des Kettenzugs ermöglicht wird.

Die Aufgabe wird durch ein Verfahren mit den Merkmalen des Anspruchs 1 sowie durch einen Kettenzug mit den Merkmalen des Anspruchs 8 gelöst. In den abhängigen Ansprüchen und der nachfolgenden Beschreibung sind vorteilhafte Ausgestaltungen der Erfindung angegeben.

Erfindungsgemäß wird bei einem Verfahren zur Überwachung eines Kettenzugs mit einem elektrischen Antriebsmotor, der abtriebsseitig über eine Rutschkupplung mit einem Getriebe verbunden ist, wobei über einen Sensor eine Drehzahl des Getriebes erfasst und die erfasste Drehzahl des Getriebes mittels einer Steuerungseinrichtung mit einer Betriebsdrehzahl des Antriebsmotors verglichen wird, eine sichere und effiziente Betriebsweise des Kettenzuges dadurch erreicht, dass mittels der Steuerungseinrichtung auch eine vertikale Position eines Lastaufnahmemittels des Kettenzugs ermittelt wird.

Mit anderen Worten sieht das erfindungsgemäße Verfahren also vor, zusätzlich zu dem Vergleich zwischen der erfassten Getriebedrehzahl und der Motorbetriebsdrehzahl auch die vertikale Position des Lastaufnahmemittels zu ermitteln.

Das beispielsweise als Lasthaken ausgebildete Lastaufnahmemittel ist an einer Kette des Kettenzugs aufgehängt. Die Kette kann einsträngig oder mehrsträngig angeordnet sein, sodass das Lastaufnahmemittel an einem freien Ende der Kette befestigt ist (einsträngig) oder die Kette durch das als Unterflasche ausgebildete Lastaufnahmemittel umgelenkt wird (mehrsträngig). Über mindestens ein auf einer Ausgangswelle des Getriebes drehfest angeordnetes Kettenrad kann die Kette bewegt werden. Die Drehbewegung des mindestens einen Kettenrads wird über einen Formschluss mit der Kette auf die Kette übertragen, sodass - je nach Drehrichtung - das Lastaufnahmemittel gehoben oder gesenkt wird. Auf das mindestens eine Kettenrad wird dazu eine Drehbewegung des elektrischen Antriebsmotors übertragen, wobei über das funktional dazwischen angeordnete Getriebe das Drehmoment gewandelt wird.

Entsprechende Steuerbefehle zum Heben und Senken werden, vorzugsweise von einem Steuerschalter des Kettenzugs, an die Steuerungseinrichtung und von dieser an den Antriebsmotor übermittelt. Während des Hebens und während des Senkens des Lastaufnahmemittels ändert sich die vertikale Position des Lastaufnahmemittels. Über die an den Antriebsmotor übermittelten Steuerbefehle ist also die vertikale Position des Lastaufnahmemittels veränderbar.

Wenn das Lastaufnahmemittel nicht gehoben oder gesenkt wird, bleibt die vertikale Position des Lastaufnahmemittels gleich. Lediglich kleine Veränderungen der vertikalen Position des Lastaufnahmemittels, welche beispielsweise durch Schwingungen des Lastaufnahmemittels bedingt sind und im Rahmen der vorliegenden Erfindung als vernachlässigbar angesehen werden, sind dann möglich.

Die vertikale Position des Lastaufnahmemittels kann eine Position zwischen einer oberen Endstellung und einer unterhalb der oberen Endstellung angeordneten unteren Endstellung sein. Die obere Endstellung ist eine Position maximal möglicher Hubhöhe, welche, beispielsweise durch Anstoßen des Lastaufnahmemittels an dem Antriebsgehäuse des Kettenzugs, mechanisch begrenzt ist. Die obere Endstellung ist von einer durch einen oberen Endschalter vorgegebenen vertikalen Stellung zu unterscheiden. Die untere Endstellung ist eine Position maximal möglicher Senktiefe, welche, beispielsweise durch den Endanschlag bei komplett abgesenktem Lastaufnahmemittel, ebenfalls mechanisch begrenzt ist. Die untere Endstellung ist von einer durch einen unteren Endschalter vorgegebenen vertikalen Stellung zu unterscheiden.

Der an dem Kettenzug vorgesehene mindestens eine Endschalter zeigt bei dessen Funktionstüchtigkeit an, wenn die vertikale Position des Lastaufnahmemittels der durch den Endschalter vorgegebenen vertikalen Stellung entspricht. Die Steuerungseinrichtung kann aufgrund einer solchen Anzeige in den Steuerungsprozess des Kettenzugs eingreifen und dabei beispielsweise die von dem Steuerschalter an die Steuerungseinrichtung übermittelten Steuerbefehle überstimmen.

Die gemäß dem erfindungsgemäßen Verfahren ermittelte vertikale Position des Lastaufnahmemittels kann von der Steuerungseinrichtung mit einer bekannten, beispielsweise in einer Speichereinheit der Steuerungseinrichtung hinterlegten, vertikalen Position vergleichen werden. Die bekannte vertikale Position ist insbesondere die untere und/oder obere Endstellung und/oder die durch den mindestens einen Endschalter vorgegebene vertikale Stellung. Bei der ermittelten vertikalen Position handelt es sich vorzugsweise um die aktuelle vertikale Position des Lastaufnahmemittels. Die ermittelte vertikale Position des Lastaufnahmemittels kann alternativ oder zusätzlich in der Speichereinheit der Steuerungseinrichtung abgespeichert werden. Durch ein solches Abspeichern ist es insbesondere möglich, dass die mindestens eine ermittelte vertikale Position für eine nachträgliche Auswertung verwendet wird.

Der an dem Kettenzug vorgesehene Sensor erfasst vorzugsweise die Drehzahl einer einzelnen Welle des Getriebes, sodass dann unter der Drehzahl des Getriebes oder Getriebedrehzahl die Drehzahl der einzelnen Welle des Getriebes zu verstehen ist. Alternativ kann der Sensor auch die Drehzahl eines einzelnen Zahnrads des Getriebes erfassen. Der Sensor übermittelt die von ihm erfassten Drehzahlen mittels Sensorsignalen an die Steuerungseinrichtung. Die Sensorsignale können in Form von Sensordaten in der Speichereinheit der Steuerungseinrichtung abgespeichert werden.

Die Betriebsdrehzahl des Antriebsmotors beziehungsweise Motorbetriebsdrehzahl wird vorzugsweise aus Betriebsdaten des Antriebsmotors ermittelt. Diese können jeweils für verschiedene Betriebszustände des Kettenzuges in der Speichereinheit der Steuerungseinrichtung hinterlegt sein.

Anhand des Vergleichs zwischen der erfassten Getriebedrehzahl und der Motorbetriebsdrehzahl kann eine Drehzahlabweichung beziehungsweise Drehzahldifferenz ermittelt werden. Hierdurch kann die Steuerungseinrichtung ein Kupplungsrutschen der funktional zwischen dem Antriebsmotor und dem Getriebe, insbesondere zwischen einer Motorwelle und einer Eingangswelle des Getriebes, angeordneten Rutschkupplung feststellen. Je nachdem, an welcher Welle oder welchem Zahnrad des Getriebes die Drehzahl erfasst wird, ist bei der Feststellung der Abweichung das Übersetzungsverhältnis des Getriebes zu berücksichtigen. Vorzugsweise wird das Auftreten des Kupplungsrutschens in der Speichereinheit abgespeichert. Es kann vorgesehen sein, dass zudem eine Fehlermeldung erstellt wird.

Aufgrund des funktionalen Aufbaus des Kettenzugs, insbesondere da das Lastaufnahmemittel über die Kette und das mindestens eine Kettenrad mit der auch als Getriebeausgangswelle bezeichneten Ausgangswelle des Getriebes verbunden ist, hat eine auf die Kette wirkende Kraft oder Kraftänderung Auswirkungen auf das an einer Eingangswelle des Getriebes anliegende Drehmoment. Daher ändert sich mit der Kraft auf die Kette das an der auch als Getriebeeingangswelle bezeichneten Eingangswelle des Getriebes anliegende Drehmoment; damit ändert sich auch das auf den getriebeseitigen Teil der Rutschkupplung wirkende Drehmoment. Falls das anliegende Drehmoment das von der Rutschkupplung maximal übertragbare Drehmoment, auf welches die Rutschkupplung eingestellt ist, überschritten wird, rutscht die Rutschkupplung durch.

In der Regel entspricht das maximal übertragbare Drehmoment einem mit der Nennlast des Kettenzugs korrespondierenden Wert. Die so eingestellte Rutschkupplung rutscht dann durch, wenn eine zu große Last, also eine die Nennlast übersteigende Last, gehoben werden soll. Sollte die Rutschkupplung zu feinfühlig eingestellt sein, also auf ein maximal übertragbares Drehmoment, welches geringer als der mit der Nennlast des Kettenzugs korrespondierende Wert ist, kann es schon bei geringeren Lasten als der Nennlast zu einem Durchrutschen kommen.

Ein durch eines der beiden vorgenannten Ursachen bedingtes Kupplungsrutschen ist im Hinblick auf eine Vermeidung von Kettenbrüchen weniger kritisch als ein durch die im Folgenden beschriebenen Ursachen bedingtes Kupplungsrutschen und kann deshalb in einer vergleichsweise größeren Häufigkeit des Auftretens toleriert werden.

Die Ursache für ein Durchrutschen kann auch das Anstoßen des Lastaufnahmemittels am Antriebsgehäuse oder das Anschlagen an den Endanschlag sein. Beide Ursachen sind jeweils auf einen defekten oberen Endschalter oder defekten unteren Endschalter zurückzuführen. Die Hub- oder Senkbewegung des Lastaufnahmemittels wird durch das Anstoßen des Lastaufnahmemittels am Antriebsgehäuse oder durch Anschlagen an den Endanschlag abrupt gestoppt, während der Antriebsmotor weiter läuft. Aufgrund der deshalb auftretenden und insbesondere durch auf die Kette wirkende hohe Zugkräfte bedingten hohen Belastung der Kette, vor allem in Folge von häufigem Auftreten einer derartigen hohen Belastung, kann es zu einer Überlastung der Kette und sogar zu einem Bruch der Kette kommen.

Mit dem erfindungsgemäßen Verfahren kann also nicht nur das Kupplungsrutschen an sich festgestellt werden, sondern auch, an welcher vertikalen Position sich das Lastaufnahmemittel zum Zeitpunkt des Kupplungsrutschens befindet. Die Steuerungseinrichtung kann daher, wenn diese anhand von Sensorsignalen des Sensors ein Kupplungsrutschen erkennt und die ermittelte vertikale Position des Lastaufnahmemittels der oberen oder unteren Endstellung zugeordnet werden kann, beispielsweise darauf schließen, dass der jeweilige obere oder untere Endschalter defekt ist. Kann die bei Kupplungsrutschen ermittelte vertikale Position des Lastaufnahmemittels hingegen nicht einer in der Speichereinheit der Steuerungseinrichtung hinterlegten vertikalen Position zugeordnet werden, kann die Steuerungseinrichtung darauf schließen, dass das Kupplungsrutschen durch eine andere Ursache, beispielsweise eine zu große Last am Lastaufnahmemittel, bedingt ist.

Hierdurch kann eine Ursache für das Kupplungsrutschen ermittelt und dem Kupplungsrutschen zugeordnet werden. Mit dem erfindungsgemäßen Verfahren ist es also möglich, zwischen einem durch eine zu große Last am Lastaufnahmemittel bedingten Kupplungsrutschen und einem durch einen defekten Endschalter bedingten Kupplungsrutschen zu unterscheiden. Es kann daher auch vorgesehen sein, dass die optional erstellte Fehlermeldung abhängig von der Ursache unterschiedlich ausfällt.

Mit dem erfindungsgemäßen Verfahren kann also der Ausfall eines Endschalters diagnostiziert werden und derjenige Anteil an Kettenbrüchen, der auf defekte Endschalter zurückzuführen ist, zumindest reduziert werden. Hierdurch kann eine sichere Betriebsweise des Kettenzugs ermöglicht werden. Auch werden durch eine Anwendung des erfindungsgemäßen Verfahrens die für einen Kettenzug erforderlichen Produktionskosten nicht negativ beeinflusst, da gegenüber dem aus der EP 1 510 498 B1 bekannten Kettenzug keine zusätzliche Hardware erforderlich ist.

Bei einer ersten Ausführungsform wird die vertikale Position des Lastaufnahmemittels anhand von Sensorsignalen des Sensors ermittelt.

Neben der Drehzahl des Getriebes wird also auch die vertikale Position des Lastaufnahmemittels anhand der Sensorsignale ermittelt. Die Sensorsignale werden hierzu von der Steuerungseinrichtung empfangen und ausgewertet. Vorzugsweise werden die Sensorsignale in der Speichereinheit der Steuerungseinrichtung abgespeichert. Bei entsprechender Ausgestaltung des Sensors ist es möglich, die vertikale Position des Lastaufnahmemittels ausschließlich anhand der Sensorsignale zu ermitteln.

Bei der ersten Ausführungsform ist besonders vorteilhaft vorgesehen, dass anhand der Sensorsignale eine Drehrichtung des Getriebes erfasst wird und die vertikale Position des Lastaufnahmemittels durch "Hochzählen" und "Runterzählen" der Sensorsignale ermittelt wird.

Die einem Heben oder Senken des Lastaufnahmemittels zugeordnete Drehrichtung des Getriebes wird erfasst, um feststellen zu können, ob die Sensorsignale hoch- oder runterzuzählen sind, die Sensorsignale also addiert oder subtrahiert werden müssen. Vorzugsweise wird die Drehrichtung der einzelnen Welle des Getriebes erfasst. Alternativ kann die Drehrichtung des einzelnen Zahnrads des Getriebes erfasst werden.

Der Ausgangspunkt für das Hoch- und Runterzählen, also die initiale vertikale Position des Lastaufnahmemittels, kann beispielsweise bei Inbetriebnahme des Kettenzugs vorgegeben werden. Es kann auch vorgesehen sein, dass eine Kalibrierung, insbesondere ein Reset, des Ausgangspunktes während des Betriebs des Kettenzugs möglich ist. Wenn der Ausgangspunkt für das Hoch- und Runterzählen bekannt ist, kann anhand des Hoch- und Runterzählens die Änderung der vertikalen Position und damit auch die (aktuelle) vertikale Position ermittelt werden. Die mit dem Sensor signaltechnisch verbundene Steuerungseinrichtung zählt beispielsweise beim Heben des Lastaufnahmemittels hoch und beim Senken des Lastaufnahmemittels runter.

Der für das Hoch- und Runterzählen vorzugsweise verwendete inkrementelle Sensor umfasst eine drehfest auf einer Welle des Getriebes befestigte Fächerscheibe und eine Lichtschranke, welche zur Drehrichtungserkennung insbesondere zwei Photodetektoren aufweist. Bei einer solchen Ausgestaltung des Sensors kann die vertikale Position des Lastaufnahmemittels ausschließlich anhand der Sensorsignale ermittelt werden.

Abhängig von der Drehrichtung wird dann beispielsweise bei jeder Lichtschrankenunterbrechung das zugehörige Sensorsignal in der Steuerungseinrichtung zu dem bisherigen Wert der Sensorsignale addiert, also hochgezählt, oder von diesem subtrahiert, also runtergezählt. Die Veränderung der vertikalen Position des Lastaufnahmemittels bei einer einzelnen Lichtschrankenunterbrechung ist bekannt, sodass sich die vertikale Position des Lastaufnahmemittels aus dem Wert der Sensorsignale herleiten lässt.

Bei der ersten Ausführungsform kann zusätzlich oder alternativ vorgesehen sein, dass eine Ausprägung einer Änderung der Sensorsignale ermittelt wird.

Es kann dann beispielsweise ermittelt werden, wie schnell sich die für die Erfassung der Getriebedrehzahl herangezogenen Sensorsignale ändern. Wenn die vertikale Position des Lastaufnahmemittels der oberen oder der unteren Endstellung entspricht, wird eine Hub- oder Senkbewegung, wie oben beschrieben, abrupt gestoppt, sodass die Getriebedrehzahl sehr schnell auf Null abgebremst wird. Die für die Erfassung der Getriebedrehzahl herangezogenen Sensorsignale ändern sich also sehr schnell.

Bei einer zu großen Last am Lastaufnahmemittel hingegen ändern sich die für die Erfassung der Getriebedrehzahl herangezogenen Sensorsignale vergleichsweise langsamer, da sich auch die auf das Lastaufnahmemittel und die Kette wirkende Kraft langsamer ändert.

Damit kann auch Anhand der Ausprägung der Änderung der Sensorsignale eine vertikale Position des Lastaufnahmemittels ermittelt werden und damit das Kupplungsrutschen einer Ursache zugeordnet werden.

Bei einer zweiten Ausführungsform, welche alternativ oder zusätzlich zur ersten Ausführungsform vorgesehen sein kann, wird die vertikale Position des Lastaufnahmemittels mittels Zeitmessung ermittelt.

Mittels der Zeitmessung wird zunächst festgestellt, zu welchem Zeitpunkt nach dem Start der Zeitmessung das Kupplungsrutschen auftritt. Unter Berücksichtigung der vertikalen Position des Lastaufnahmemittels beim Start der Zeitmessung sowie der Hubgeschwindigkeit des Kettenzugs oder - bei mehreren möglichen Hubgeschwindigkeiten - anhand der vorliegend ausgewählten Hubgeschwindigkeit kann dann die vertikale Position des Lastaufnahmemittels ermittelt werden. Zudem wird vorzugsweise gegebenenfalls zuvor aufgetretenes Kupplungsrutschen berücksichtigt, um die vertikale Position des Lastaufnahmemittels möglichst genau ermitteln zu können.

Die jeweiligen Zeitpunkte für die obere Endstellung, die untere Endstellung und die durch den mindestens einen Endschalter vorgegebene vertikale Stellung, also die benötigte Zeit vom Start der Zeitmessung bis zum Erreichen der jeweiligen Stellung, sind vorzugsweise in der Speichereinheit der Steuerungseinrichtung hinterlegt. Die vorgenannten Zeitpunkte können an den jeweiligen Kettenzug, insbesondere an die maximale Hubhöhe und Hubgeschwindigkeit des jeweiligen Kettenzugs, angepasst werden.

Mittels der Zeitmessung und der so erfolgenden Ermittlung der vertikalen Position des Lastaufnahmemittels ist es somit möglich, dem jeweiligen Kupplungsrutschen eine Ursache zuzuordnen. Ein durch eine zu große Last am Lastaufnahmemittel bedingtes Kupplungsrutschen tritt typischerweise kurz nach dem Anheben der Last auf, also beispielsweise bei einer vertikalen Position des Lastaufnahmemittels in Bodennähe. Mittels der Zeitmessung kann also festgestellt werden, ob das Kupplungsrutschen kurz nach dem Anheben der Last, beispielsweise innerhalb von zwei bis drei Sekunden, erfolgt. Sollte dies der Fall sein, kann die Steuerungseinrichtung darauf schließen, dass das Kupplungsrutschen durch eine zu große Last am Lastaufnahmemittel bedingt ist, oder zumindest ausschließen, dass das Kupplungsrutschen durch einen defekten Endschalter bedingt ist.

Ein durch einen defekten oberen Endschalter bedingtes Kupplungsrutschen tritt erst später auf, beispielsweise nach fünf oder sechs Sekunden, da es deutlich länger dauert, bis das Lastaufnahmemittel die obere Endstellung erreicht hat. Da die obere Endstellung oberhalb der durch den oberen Endschalter vorgegebenen vertikalen Stellung und damit zeitlich gesehen hinter der durch einen oberen Endschalter vorgegebenen vertikalen Stellung liegt, kann mittels der Steuerungseinrichtung geschlussfolgert werden, dass das Kupplungsrutschen durch einen defekten oberen Endschalter bedingt ist.

Die Zeitmessung startet insbesondere bei einem Anheben der an dem Lastaufnahmemittel angeschlagenen Last, beispielsweise vom Boden. Ein entsprechender Befehl zum Start der Zeitmessung kann beispielsweise mit einer Aktivierung des Hebemodus über den Steuerschalter verknüpft sein.

Beim Senken kann beispielsweise die vertikale Position des Lastaufnahmemittels, an der eine zuvor erfolgte Hub- oder Senkbewegung unterbrochen wurde, als Startpunkt für die Zeitmessung genommen werden. Abhängig von dem Startpunkt und der (vorliegend ausgewählten) Hubgeschwindigkeit kann dann mittels der Zeitmessung festgestellt werden, ob das Lastaufnahmemittel sich an der unteren Endstellung befindet, wenn das Kupplungsrutschen auftritt.

Ob gehoben oder gesenkt wird, leitet die Steuerungseinrichtung im Rahmen der zweiten Ausführungsform vorzugsweise von einem Richtungssignal des Steuerschalters ab, also insbesondere ob der Hebemodus oder der Senkmodus aktiviert ist. Alternativ kann die Steuerungseinrichtung dies aus der Drehrichtung des Antriebsmotors ableiten.

Sofern die zweite Ausführungsform zusätzlich zur ersten Ausführungsform vorgesehen ist, kann eine der beiden Ausführungsformen zur Verifizierung der jeweils anderen Ausführungsform verwendet werden, also um die vertikale Position des Lastaufnahmemittels zu bestätigen. Bei einer Kombination der Ausführungsformen ist es zudem möglich, dass aus durch den oben beschriebenen Sensor erfassten Sensorsignalen ermittelt wird, ob das Lastaufnahmemittel gehoben oder gesenkt wird.

In vorteilhafter und konstruktiv einfacher Weise ist bei allen Ausführungsformen vorgesehen, dass über den Sensor die Drehzahl einer sich an die Rutschkupplung anschließenden Getriebeeingangswelle erfasst wird.

Der Sensor ist dann insbesondere vom Antriebsmotor aus gesehen hinter der Rutschkupplung angeordnet. Der Vergleich der Drehzahl des Getriebes mit der Betriebsdrehzahl des Antriebsmotors wird hierdurch besonders einfach, da kein Übersetzungsverhältnis des Getriebes berücksichtigt werden muss.

Es kann vorteilhaft vorgesehen sein, dass bei Feststellung einer Abweichung der Drehzahl des Getriebes von der Betriebsdrehzahl des Antriebsmotors und bei Vorliegen einer vordefinierten vertikalen Position des Lastaufnahmemittels ein visueller und/oder akustischer Alarm ausgegeben wird und/oder der Kettenzug nur zum Senken des Lastaufnahmemittels freigegeben wird und/oder nur ein Kriechgang des Kettenzugs freigegeben wird und/oder der Antriebsmotor abgeschaltet wird.

Eine der zuvor genannten Maßnahmen, die insbesondere dem Schutz des Kettenzugs dienen, kann also abhängig von der vertikalen Position des Lastaufnahmemittels bei Kupplungsrutschen und damit abhängig von der Ursache für das Kupplungsrutschen und/oder von der Häufigkeit des Auftretens des Kupplungsrutschens eingeleitet werden.

Die Steuerungseinrichtung ist somit in der Lage, bei durch einen defekten Endschalter bedingtem Kupplungsrutschen andere Maßnahmen als bei durch andere Ursachen, beispielsweise eine zu große Last am Lastanschlagmittel, bedingtem Kupplungsrutschen einzuleiten. Es ist auch nicht erforderlich, dass bei jedem Kupplungsrutschen überhaupt eine Maßnahme eingeleitet wird. Ist beispielsweise das Kupplungsrutschen durch eine zu große Last am Lastaufnahmemittel oder eine zu feinfühlig eingestellte Rutschkupplung bedingt, wird die Kette auch bei häufigem Auftreten in der Regel nicht derart belastet, dass es zu Kettenbrüchen kommt. Ein derart bedingtes Kupplungsrutschen wird auch als unkritisch bezeichnet. Bei einem solchen unkritischen Kupplungsrutschen ist beispielsweise keine drastische Maßnahme, wie das Abschalten des Antriebsmotors, notwendig.

Daher können beispielsweise eine maximale Anzahl von durch einen defekten Endschalter bedingtem Kupplungsrutschen und eine maximale Anzahl von durch andere Ursachen bedingtem Kupplungsrutschen in der Speichereinheit der Steuerungseinrichtung hinterlegt sein. Es kann vorgesehen sein, dass nach Zuordnung einer Ursache jedes Kupplungsrutschen zu dem bisherigen für diese Ursache gespeicherten Wert addiert wird und bei Erreichen der vorgegebenen maximalen Anzahl für diese Ursache die entsprechend vorgesehene Maßnahme eingeleitet wird.

In diesem Zusammenhang kann auch berücksichtigt werden, dass beim Senken einer Last die Ursache für das Kupplungsrutschen meist ein defekter Endschalter ist. Zumindest kann beim Senken ein durch eine zu große Last am Lastaufnahmemittel bedingtes Kupplungsrutschen ausgeschlossen werden.

Durch das Vorsehen ursachenbezogener Maßnahmen bei Kupplungsrutschen können Kundenreklamationen vermieden werden und somit neben einer sicheren auch eine effiziente Betriebsweise des Kettenzugs ermöglicht werden.

Die Erfindung richtet sich ferner auf einen Kettenzug mit einem elektrischen Antriebsmotor, einem Getriebe und einer Rutschkupplung, wobei der elektrische Antriebsmotor abtriebsseitig über die Rutschkupplung mit dem Getriebe verbunden ist, sowie einem Sensor, einem Lastaufnahmemittel und einer Steuerungseinrichtung. Die Steuerungseinrichtung ist dabei ausgebildet und eingerichtet, das erfindungsgemäße Verfahren auszuführen.

Besonders vorteilhaft umfasst der Sensor eine drehfest auf einer Welle des Getriebes, vorzugsweise der Getriebeeingangswelle, angeordnete Fächerscheibe sowie eine Lichtschranke, mittels derer die Drehzahl der Fächerscheibe erfassbar ist.

Mit dem derart ausgebildeten Sensor sind die Drehzahl der Fächerscheibe und somit auch die Drehzahl der Getriebewelle erfassbar. Zudem ist mit einem solchen Sensor eine Drehrichtung der Getriebewelle ermittelbar und die Sensorsignale hoch- und runterzählbar.

Weitere vorteilhafte Ausgestaltungen und Details der Erfindung ergeben sich aus der nachfolgenden Beschreibung. Es zeigen:
Figur 1 eine schematische Schnittansicht eines Kettenzugs mit einer Steuerungseinrichtung zum Ausführen mindestens einer Ausführungsform des erfindungsgemäßen Verfahrens und
Figuren 2 bis 5 eine schematische Darstellung des Kettenzugs bei unterschiedlichen vertikalen Positionen des Lastaufnahmemittels.

Die Figur 1 zeigt eine schematische Schnittansicht eines Kettenzugs 1 mit einer Steuerungseinrichtung 19 zum Ausführen mindestens einer Ausführungsform des erfindungsgemäßen Verfahrens.

Der Kettenzug 1 weist einen elektrischen Antriebsmotor 2 mit einer auf der Abtriebsseite des Antriebsmotors 2 herausragenden Motorwelle 3 auf. Die Motorwelle 3 ist über ein erstes Lager 5, das vorzugsweise als Wälzlager ausgebildet ist, gelagert. Der Antriebsmotor 2 wird mittels der Steuerungseinrichtung 19 gesteuert.

Der Kettenzug 1 weist zudem ein Getriebe 7 auf, das im vorliegenden Ausführungsbeispiel einstufig ausgebildet ist, aber durchaus auch mehrstufig ausgebildet sein kann. Die Getriebeeingangswelle 4 des Getriebes 7 ist koaxial zur Motorwelle 3 angeordnet und über ein zweites Lager 6, das vorzugsweise ebenfalls als Wälzlager ausgebildet ist, gelagert. Das Getriebe 7 umfasst ein drehfest auf der Getriebeeingangswelle 4 angeordnetes erstes Zahnrad 8, das mit einem drehfest auf einer Getriebeausgangswelle 10 angeordneten zweiten Zahnrad 9 kämmt. Die parallel zur Getriebeeingangswelle 4 angeordnete Getriebeausgangswelle 10 ist beidseitig des zweiten Zahnrads 9 mit einem dritten Lager 11 und einem vierten Lager 12, die vorzugsweise ebenfalls als Wälzlager ausgebildet sind, gelagert.

Auf der Getriebeausgangswelle 10 und vorliegend an einem Ende der Getriebeausgangswelle 10 ist drehfest ein Kettenrad 13 angeordnet. Dieses Kettenrad 13 dient in üblicher Weise einem formschlüssigen Antrieb der nicht dargestellten Kette 22 des Kettenzugs 1. Ein an der Kette 22 aufgehängtes Lastaufnahmemittel 21 (nicht dargestellt) wird gehoben und gesenkt, indem die Kette 22 über das Kettenrad bewegt wird. Die Kette 22 läuft beim Heben von dem Kettenrad 13 in einen nicht dargestellten Kettenspeicher des Kettenzugs 1 ein.

Entsprechende Steuerbefehle zum Heben und Senken des Lastaufnahmemittels 21 werden von der Steuerungseinrichtung 19 empfangen und von dieser an den Antriebsmotor 2 übermittelt. Vorliegend werden die von der Steuerungseinrichtung 19 empfangenen Steuerbefehle von einem Steuerschalter des Kettenzugs 1 gesendet.

Zwischen der Getriebeeingangswelle 4 und der Motorwelle 3 ist eine Rutschkupplung 14 angeordnet. Die Rutschkupplung 14 besteht im Wesentlichen aus einer Kupplungsscheibe 15 mit einem ringförmigen Kupplungsbelag 16, einer Druckscheibe 17 und einem nicht dargestellten Federelement zur Erzeugung einer das maximal übertragbare Drehmoment bestimmenden Vorspannung zwischen Druckscheibe 17 und Kupplungsscheibe 15. Die Druckscheibe 17 ist drehfest auf der Motorwelle 3 und die Kupplungsscheibe 15 drehfest auf der Getriebeeingangswelle 4 angeordnet. Die Rutschkupplung 14 ist vorliegend auf ein maximal übertragbares Drehmoment eingestellt, welches mit der Nennlast des Kettenzugs 1 korrespondiert. Sofern das mittels der Rutschkupplung 14 maximal übertragbare Drehmoment überschritten wird, rutscht diese durch.

Mit einer auf der Getriebeeingangswelle 4 vorgesehenen Bremse 20 kann die Getriebeeingangswelle 4 im Bedarfsfall abgebremst oder bei deren Stillstand blockiert werden. Die Bremse 20 wird mittels der Steuerungseinrichtung 19 gesteuert.

Auf der Getriebeeingangswelle 4 ist außerdem ein Sensor 18 angeordnet. Der Sensor 18 dient der Ermittlung der Drehzahl der Getriebeeingangswelle 4 und umfasst neben einer drehfest auf der Getriebeeingangswelle 4 angeordneten Fächerscheibe (nicht dargestellt) eine im Bereich der Fächer der Fächerscheibe angeordnete Lichtschranke (nicht dargestellt) mit zwei Photodetektoren. Mittels der Lichtschranke wird dann, insbesondere durch Bestimmung der Frequenz der Lichtschrankenunterbrechung, die Drehzahl der Fächerscheibe und damit die Drehzahl der Getriebeeingangswelle 4 erfasst.

Der Sensor 18 ist mit der Steuerungseinrichtung 19 signaltechnisch verbunden, wobei der Sensor 18 die von ihm erfassten Drehzahlen mittels Sensorsignalen an die Steuerungseinrichtung 19 übermittelt. Diese Sensorsignale werden von der Steuerungseinrichtung 19 verarbeitet und/oder in Form von Sensordaten in einer Speichereinheit der Steuerungseinrichtung 19 abgespeichert.

Sollte es zu einem Überschreiten des von der Rutschkupplung 14 maximal übertragbaren Drehmoments und damit zu einem auch als Kupplungsrutschen bezeichnetem Durchrutschen der Rutschkupplung 14 kommen, wird dies über einen mittels der Steuerungseinrichtung 19 durchgeführten Vergleich der Drehzahl der Getriebeeingangswelle 4 mit einer Betriebsdrehzahl des Antriebsmotors 2 erkannt.

Das Kupplungsrutschen kann durch eine zu große Last am Lastaufnahmemittel 21 bedingt sein. Da die Rutschkupplung 14 auf ein maximal übertragbares Drehmoment eingestellt ist, welches insbesondere mit der Nennlast des Kettenzugs 1 korrespondiert, ist vorliegend nicht mit einem durch eine zu feinfühlig eingestellte Rutschkupplung 14 bedingtem Kupplungsrutschen zu rechnen.

Das Kupplungsrutschen kann jedoch auch bei Erreichen einer oberen Endstellung OE durch ein Anstoßen des Lastaufnahmemittels 21 an einem Antriebsgehäuse 23 des Kettenzugs 1 (siehe Figuren 2 bis 5) oder bei Erreichen einer unteren Endstellung UE durch Anschlagen an den Endanschlag (nicht dargestellt) aufgrund einer komplett ausgefahrenen Kette 22 bedingt sein.

Der Kettenzug 1 weist zudem einen oberen Endschalter und einen unteren Endschalter auf (beide nicht dargestellt). Bei funktionstüchtigen Endschaltern zeigen diese an, dass beziehungsweise sobald das Lastaufnahmemittel die durch den jeweiligen Endschalter vorgegebene vertikale Stellung POE, PUE (siehe Figuren 2 bis 5) erreicht hat. Aufgrund einer solchen Anzeige beziehungsweise der entsprechenden Endschaltersignale überstimmt die Steuerungseinrichtung 19 die von dem Steuerschalter übermittelten Steuerbefehle und stoppt den Antriebsmotor 2 rechtzeitig.

Durch Vorsehen eines oberen Endschalters kann so beispielsweise vermieden werden, dass das Lastaufnahmemittel 21 an das Antriebsgehäuse 23 anstößt. Durch Vorsehen eines unteren Endschalters kann beispielsweise vermieden werden, dass die Kette 22 komplett ausgefahren wird und aufgrund des Endanschlags blockiert. Ist einer der Endschalter allerdings defekt, wird der Antriebsmotor 2 nicht rechtzeitig gestoppt und die Rutschkupplung 14 rutscht beim Anstoßen des Lastaufnahmemittels 21 am Antriebsgehäuse 23 oder beim Anschlagen am Endanschlag durch.

Mittels der Steuerungseinrichtung 19 wird eine vertikale Position PLAM des Lastaufnahmemittels 21 ermittelt. Die vertikale Position PLAM des Lastaufnahmemittels 21 wird dazu verwendet, ein an der Rutschkupplung 14 auftretendes Kupplungsrutschen einer Ursache für dieses Kupplungsrutschen zuzuordnen, um beispielsweise einen defekten Endschalter erkennen zu können.

Wenn also die Steuerungseinrichtung 19 anhand von Sensorsignalen des Sensors 18 ein Kupplungsrutschen erkennt und die ermittelte vertikale Position PLAM des Lastaufnahmemittels 21 der oberen Endstellung OE oder unteren Endstellung UE (siehe Figuren 2 bis 5) entspricht, welche beide in der Speichereinheit der Steuerungseinrichtung 19 hinterlegt sind, schließt die Steuerungseinrichtung 19 darauf, dass der jeweilige Endschalter defekt ist.

Wird hingegen die bei Kupplungsrutschen ermittelte vertikale Position PLAM des Lastaufnahmemittels 21 nicht einer in der Steuerungseinrichtung 19 hinterlegten vertikalen Position zugeordnet, schließt die Steuerungseinrichtung 19 darauf, dass das Kupplungsrutschen durch eine andere Ursache, beispielsweise eine zu große Last am Lastaufnahmemittel 21, bedingt ist.

Die Ermittlung der vertikalen Position PLAM des Lastaufnahmemittels 21 kann mittels zwei verschiedener Ausführungsformen eines Verfahrens zur Überwachung des Kettenzugs 1 erfolgen, wobei die zwei Ausführungsformen unabhängig voneinander oder in Kombination miteinander angewendet werden können. Die Steuerungseinrichtung 19 kann mindestens eine dieser Ausführungsformen ausführen.

Bei einer ersten Ausführungsform des Verfahrens wird die vertikale Position PLAM des Lastaufnahmemittels 21 anhand von Sensorsignalen des Sensors 18 ermittelt. Neben der Drehzahl der Getriebeeingangswelle 4 wird also auch die vertikale Position PLAM des Lastaufnahmemittels 21 anhand der Sensorsignale ermittelt. Die Sensorsignale werden hierzu von der Steuerungseinrichtung 19 empfangen und ausgewertet. Bei der vorliegenden Ausgestaltung des Sensors 18 mit Fächerscheibe und Lichtschranke ist es möglich, die vertikale Position PLAM des Lastaufnahmemittels 21 ausschließlich anhand der Sensorsignale zu ermitteln.

Über entsprechende Sensorsignale des mit der Steuerungseinrichtung 19 signaltechnisch verbundenen Sensors 18 wird zunächst eine Drehrichtung der Getriebeeingangswelle 4 ermittelt. Hierzu wird insbesondere anhand der zwei Photodektoren der Lichtschranke eine Drehrichtung der Fächerscheibe erfasst. Die initiale vertikale Position PLAM des Lastaufnahmemittels 21, also der Ausgangspunkt für das Hoch- und Runterzählen ist vorgegeben. Die vertikale Position PLAM des Lastaufnahmemittels 21 wird bei Kenntnis der Drehrichtung, also der Kenntnis, ob das Lastaufnahmemittel gehoben oder gesenkt wird, insbesondere durch "Hochzählen" und "Runterzählen" der Sensorsignale ermittelt. Die Steuerungseinrichtung 19 zählt beispielsweise beim Heben des Lastaufnahmemittels 21 hoch und beim Senken des Lastaufnahmemittels 21 runter. Dazu wird in Abhängigkeit der Drehrichtung bei jeder Lichtschrankenunterbrechung das zugehörige Sensorsignal zu dem bisherigen Wert der Sensorsignale addiert oder von diesem subtrahiert. Die Veränderung der vertikalen Position PLAM des Lastaufnahmemittels 21 bei einer einzelnen Lichtschrankenunterbrechung ist bekannt, sodass sich die vertikale Position PLAM des Lastaufnahmemittels 21 aus dem Wert der Sensorsignale herleiten lässt.

Alternativ oder zusätzlich kann eine Ausprägung einer Änderung der Sensorsignale ermittelt werden. Es wird dann beispielsweise ermittelt, wie schnell sich die Sensorsignale ändern. Gleicht die vertikale Position PLAM des Lastaufnahmemittels 21 der oberen Endstellung OE oder der unteren Endstellung UE, wird eine Hub- oder Senkbewegung abrupt gestoppt, sodass die Änderung der Sensorsignale sehr schnell erfolgt. Bei einer zu großen Last am Lastaufnahmemittel 21 hingegen erfolgt die Änderung der Sensorsignale vergleichsweise langsamer. Damit kann auch Anhand der Änderungsgeschwindigkeit der Sensorsignale das Kupplungsrutschen einer Ursache zugeordnet werden.

Bei einer zweiten Ausführungsform des Verfahrens wird die vertikale Position PLAM des Lastaufnahmemittels 21 mittels Zeitmessung ermittelt. Die Zeitmessung startet insbesondere bei einem Anheben einer an dem Lastaufnahmemittel 21 angeschlagenen Last vom Boden. Ein entsprechender Startbefehl zur Zeitmessung kann beispielsweise mit einer Aktivierung des Hebemodus über den Steuerschalter verknüpft sein. Mittels der Zeitmessung wird zunächst festgestellt, zu welchem Zeitpunkt nach dem Anheben der Last das Kupplungsrutschen auftritt. Anhand der Hubgeschwindigkeit des Kettenzugs 1 oder - bei mehreren möglichen Hubgeschwindigkeiten - anhand der vorliegend ausgewählten Hubgeschwindigkeit kann dann die vertikale Position PLAM des Lastaufnahmemittels 21 ermittelt werden.

Ein durch eine zu große Last am Lastaufnahmemittel 21 bedingtes Kupplungsrutschen tritt typischerweise kurz nach dem Anheben der Last auf, also bei einer vertikalen Position PLAM des Lastaufnahmemittels 21 in Bodennähe. Mittels der Zeitmessung kann festgestellt werden, ob das Kupplungsrutschen kurz nach dem Anheben der Last erfolgt. Sollte dies der Fall sein, kann die Steuerungseinrichtung 19 darauf schließen, dass das Kupplungsrutschen durch eine zu große Last am Lastaufnahmemittel 21 bedingt ist, oder zumindest ausschließen, dass das Kupplungsrutschen durch einen defekten Endschalter bedingt ist.

Ein durch einen defekten oberen Endschalter bedingtes Kupplungsrutschen tritt erst später auf, da es deutlich länger dauert, bis das Lastaufnahmemittel 21 die obere Endstellung OE erreicht hat. Da die obere Endstellung OE zeitlich gesehen hinter der durch einen oberen Endschalter vorgegebenen vertikalen Stellung POE liegt, also oberhalb der vorgegebenen vertikalen Stellung POE angeordnet ist (siehe Figuren 2 bis 5), kann mittels der Steuerungseinrichtung 19 geschlussfolgert werden, dass das Kupplungsrutschen durch einen defekten oberen Endschalter bedingt ist.

Beim Senken kann beispielsweise die vertikale Position PLAM des Lastaufnahmemittels 21, an der eine zuvor erfolgte Hub- oder Senkbewegung unterbrochen wurde, als Startpunkt für eine Zeitmessung genommen. Abhängig von dem Startpunkt kann dann mittels der Zeitmessung festgestellt werden, ob das Lastaufnahmemittel 21 sich an der unteren Endstellung UE befindet, wenn das Kupplungsrutschen auftritt.

Bei der zweiten Ausführungsform wird insbesondere ein vorheriges Kupplungsrutschen berücksichtigt, um die vertikale Position PLAM des Lastaufnahmemittels 21 möglichst genau ermitteln zu können. Ob gerade gehoben oder gesenkt wird, kann die Steuerungseinrichtung 19 aus der Drehrichtung des Antriebsmotors 2 oder von einem Richtungssignal des Steuerschalters ableiten oder aus durch den Sensor 18 erfassten Sensorsignalen ermitteln.

Sofern die zweite Ausführungsform zusätzlich zur ersten Ausführungsform vorgesehen ist, kann eine der beiden Ausführungsformen zur Verifizierung der jeweils anderen Ausführungsform verwendet werden, also um die vertikale Position PLAM des Lastaufnahmemittels 21 zu bestätigen.

Bei Feststellung einer Abweichung der Drehzahl der Getriebeeingangswelle 4 von der Betriebsdrehzahl des Antriebsmotors 2 und bei Übereinstimmung der vertikalen Position PLAM des Lastaufnahmemittels 21 mit der oberen Endstellung OE oder der unteren Endstellung UE kann von der Steuerungseinrichtung 19 ein visueller und/oder akustischer Alarm ausgegeben. Zusätzlich oder alternativ kann der Kettenzug 1 nur zum Senken des Lastaufnahmemittels 21 freigegeben werden. Zusätzlich oder alternativ kann nur ein Kriechgang des Kettenzugs 1 freigegeben. Zusätzlich oder alternativ kann der Antriebsmotor 2 abgeschaltet werden.

Eine der zuvor genannten Maßnahmen, die insbesondere dem Schutz des Kettenzugs 1 dienen, kann also abhängig von der Ursache für das Kupplungsrutschen und/oder von der Häufigkeit des Auftretens des Kupplungsrutschens eingeleitet werden. Die Steuerungseinrichtung 19 ist somit in der Lage, bei durch einen defekten Endschalter bedingtem Kupplungsrutschen andere Maßnahmen als bei durch beispielsweise eine zu große Last am Lastanschlagmittel 21 bedingtem Kupplungsrutschen einzuleiten. Es ist auch nicht erforderlich, dass bei jedem Kupplungsrutschen überhaupt eine Maßnahme eingeleitet wird.

Ist das Kupplungsrutschen durch eine zu große Last am Lastaufnahmemittel 21 oder eine zu feinfühlig eingestellte Rutschkupplung 14 bedingt, wird die Kette 22 auch bei häufigem Auftreten in der Regel nicht derart belastet, dass es zu einem Bruch der Kette 22 kommt. Dieses Kupplungsrutschen wird auch als unkritisch bezeichnet.

Daher können beispielsweise eine maximale Anzahl von durch einen defekten Endschalter bedingtem Kupplungsrutschen und eine maximale Anzahl von durch andere Ursachen bedingtem Kupplungsrutschen in der Steuerungseinrichtung 19 beziehungsweise in der Speichereinheit der Steuerungseinrichtung 19 hinterlegt sein. Dann kann vorgesehen sein, dass bei jedem Kupplungsrutschen ein Zähler hochgesetzt wird und bei Erreichen der vorgegebenen maximalen Anzahl die entsprechend für diese Ursache vorgesehene Maßnahme eingeleitet wird.

Die Figuren 2 bis 5 zeigen eine schematische Darstellung des Kettenzugs 1 bei unterschiedlichen vertikalen Position PLAM des Lastaufnahmemittels 21.

Während des Hebens und während des Senkens des Lastaufnahmemittels 21 ändert sich die vertikale Position PLAM des Lastaufnahmemittels 21. Ansonsten, also wenn das Lastaufnahmemittel 21 nicht gehoben oder gesenkt wird, bleibt die vertikale Position PLAM des Lastaufnahmemittels 21 gleich.

Die vertikale Position PLAM des Lastaufnahmemittels 21 kann eine Position zwischen der oberen Endstellung OE und der unteren Endstellung UE sein. Die obere Endstellung OE ist eine Position maximal möglicher Hubhöhe, welche durch Anstoßen des Lastaufnahmemittels 21 an dem Antriebsgehäuse 23 mechanisch begrenzt ist. Unterhalb der oberen Endstellung OE ist die durch den oberen Endschalter vorgegebene vertikale Stellung POE angeordnet.

Die untere Endstellung UE ist eine Position maximal möglicher Senktiefe, welche durch den Endanschlag bei komplett abgesenktem Lastaufnahmemittel 21 mechanisch begrenzt ist. Oberhalb der unteren Endstellung UE ist die durch den unteren Endschalter vorgegebene vertikale Stellung PUE angeordnet.

In der Figur 2 ist die vertikale Position PLAM des Lastaufnahmemittels 21 zwischen der durch den unteren Endschalter vorgegebenen vertikalen Stellung PUE und der durch den oberen Endschalter vorgegebenen vertikalen Stellung POE angeordnet. Ein bei dieser vertikalen Position auftretendes Kupplungsrutschen wird von der Steuerungseinrichtung 19 (siehe Figur 1) nicht einem defekten Endschalter, sondern einer anderen Ursache, wie beispielsweise einer zu großen Last am Lastaufnahmemittel 21 zugeordnet.

In der Figur 3 gleicht die vertikale Position PLAM des Lastaufnahmemittels 21 der unteren Endstellung UE und in der Figur 4 der oberen Endstellung OE. Ein bei einer solchen vertikalen Position PLAM des Lastaufnahmemittels 21 auftretendes Kupplungsrutschen wird von der Steuerungseinrichtung 19 einem defekten unteren (Figur 3) bzw. oberen (Figur 4) Endschalter zugeordnet.

In der Figur 5 gleicht die vertikale Position PLAM des Lastaufnahmemittels 21 der durch den oberen Endschalter vorgegebenen vertikalen Stellung POE. Ein funktionstüchtiger oberer Endschalter würde dies anzeigen, sodass die Steuerungseinrichtung 19 entsprechend eingreifen kann. Dies gilt entsprechend für den Fall, dass die vertikale Position PLAM des Lastaufnahmemittels 21 der durch den unteren Endschalter vorgegebenen vertikalen Stellung PUE gleicht.

### Bezugszeichenliste

- 1: Kettenzug
- 2: Antriebsmotor
- 3: Motorwelle
- 4: Getriebeeingangswelle
- 5: erstes Lager
- 6: zweites Lager
- 7: Getriebe
- 8: erstes Zahnrad
- 9: zweites Zahnrad
- 10: Getriebeausgangswelle
- 11: drittes Lager
- 12: viertes Lager
- 13: Kettenrad
- 14: Rutschkupplung
- 15: Kupplungsscheibe
- 16: Kupplungsbelag
- 17: Druckscheibe
- 18: Sensor
- 19: Steuerungseinrichtung
- 20: Bremse
- 21: Lastaufnahmemittel
- 22: Kette
- 23: Antriebsgehäuse

- PLAM: vertikale Position Lastaufnahmemittel
- POE: vertikale Stellung oberer Endschalter
- PUE: vertikale Stellung unterer Endschalter
- OE: obere Endstellung
- UE: untere Endstellung

## Patentansprüche

1. Verfahren zur Überwachung eines Kettenzugs (1) mit einem elektrischen Antriebsmotor (2), der abtriebsseitig über eine Rutschkupplung (14) mit einem Getriebe (7) verbunden ist, wobei über einen Sensor (18) eine Drehzahl des Getriebes (7) erfasst und die erfasste Drehzahl des Getriebes (7) mittels einer Steuerungseinrichtung (19) mit einer Betriebsdrehzahl des Antriebsmotors (2) verglichen wird, **dadurch gekennzeichnet, dass** mittels der Steuerungseinrichtung (19) auch eine vertikale Position (PLAM) eines Lastaufnahmemittels (21) des Kettenzugs (1) ermittelt wird.

2. Verfahren nach Anspruch 1, **dadurch gekennzeichnet, dass** die vertikale Position (PLAM) des Lastaufnahmemittels (21) anhand von Sensorsignalen des Sensors (18) ermittelt wird.

3. Verfahren nach Anspruch 2, **dadurch gekennzeichnet, dass** anhand der Sensorsignale eine Drehrichtung des Getriebes (7) erfasst wird und die vertikale Position (PLAM) des Lastaufnahmemittels (21) durch "Hochzählen" und "Runterzählen" der Sensorsignale ermittelt wird.

4. Verfahren nach Anspruch 2 oder 3, **dadurch gekennzeichnet, dass** eine Ausprägung einer Änderung der Sensorsignale ermittelt wird.

5. Verfahren nach einem der vorhergehenden Ansprüche, **dadurch gekennzeichnet, dass** die vertikale Position (PLAM) des Lastaufnahmemittels (21) mittels Zeitmessung ermittelt wird.

6. Verfahren nach einem der vorhergehenden Ansprüche, **dadurch gekennzeichnet, dass** über den Sensor (18) die Drehzahl einer sich an die Rutschkupplung (14) anschließenden Getriebeeingangswelle (4) erfasst wird.

7. Verfahren nach einem der vorhergehenden Ansprüche, **dadurch gekennzeichnet, dass** bei Feststellung einer Abweichung der Drehzahl des Getriebes (7) von der Betriebsdrehzahl des Antriebsmotors (2) und bei Vorliegen einer vordefinierten vertikalen Position (PLAM) des Lastaufnahmemittels (21) ein visueller und/oder akustischer Alarm ausgegeben wird und/oder der Kettenzug (1) nur zum Senken des Lastaufnahmemittels (21) freigegeben wird und/oder nur ein Kriechgang des Kettenzugs (1) freigegeben wird und/oder der Antriebsmotor (2) abgeschaltet wird.

8. Kettenzug mit einem elektrischen Antriebsmotor (2), einem Getriebe (7) und einer Rutschkupplung (14), wobei der elektrische Antriebsmotor (2) abtriebsseitig über die Rutschkupplung (14) mit dem Getriebe (7) verbunden ist, sowie einem Sensor (18), einem Lastaufnahmemittel (21) und einer Steuerungseinrichtung (19), **dadurch gekennzeichnet, dass** die Steuerungseinrichtung (19) ausgebildet und eingerichtet ist, ein Verfahren nach einem der vorhergehenden Ansprüche auszuführen.

9. Kettenzug nach Anspruch 8, **dadurch gekennzeichnet, dass** der Sensor (18) eine drehfest auf einer Welle des Getriebes (7), vorzugsweise der Getriebeeingangswelle (4), angeordnete Fächerscheibe sowie eine Lichtschranke umfasst, mittels derer die Drehzahl der Fächerscheibe erfassbar ist.

## Claims

1. Method for monitoring a chain hoist (1) having an electric drive motor (2) which is connected on the output side to a transmission (7) via a friction clutch (14), wherein a speed of the transmission (7) is sensed via a sensor (18) and the sensed speed of the transmission (7) is compared with an operating speed of the drive motor (2) by means of a control device (19), **characterized in that** a vertical position (PLAM) of a load handling device (21) of the chain hoist (1) is also determined by means of the control device (19).

2. Method according to claim 1, **characterized in that** the vertical position (PLAM) of the load handling device (21) is determined on the basis of sensor signals from the sensor (18).

3. Method according to claim 2, **characterized in that** a direction of rotation of the transmission (7) is detected on the basis of the sensor signals and the vertical position (PLAM) of the load handling device (21) is determined by "counting up" and "counting down" the sensor signals.

4. Method according to claim 2 or 3, **characterized in that** an amplitude of a change in the sensor signals is determined.

5. Method according to any of the preceding claims, **characterized in that** the vertical position (PLAM) of the load handling device (21) is determined by means of timing.

6. Method according to any of the preceding claims, **characterized in that** the speed of a transmission input shaft (4) connected to the friction clutch (14) is sensed via the sensor (18).

7. Method according to any of the preceding claims, **characterized in that** when a deviation of the speed of the transmission (7) from the operating speed of the drive motor (2) is detected and when a predefined vertical position (PLAM) of the load handling device (21) is present, a visual and/or acoustic alarm is issued, and/or the chain hoist (1) is only allowed to lower the load handling device (21), and/or only a creep speed of the chain hoist (1) is allowed, and/or the drive motor (2) is switched off.

8. Chain hoist having an electric drive motor (2), a transmission (7), and a friction clutch (14), the electric drive motor (2) being connected on the output side to the transmission (7) via the friction clutch (14), as well as a sensor (18), a load handling device (21), and a control device (19), **characterized in that** the control device (19) is designed and configured to carry out a method according to any of the preceding claims.

9. Chain hoist according to claim 8, **characterized in that** the sensor (18) comprises a fan disk arranged in a torque-proof manner on a shaft of the transmission (7), preferably the transmission input shaft (4), and a light barrier by means of which the speed of the fan disk can be sensed.

## Revendications

1. Procédé de surveillance d'un palan à chaîne (1) équipé d'un moteur d'entraînement électrique (2) relié côté sortie à une transmission (7) par le biais d'un accouplement à friction (14), une vitesse de rotation de la transmission (7) étant détectée par le biais d'un capteur (18) et la vitesse de rotation détectée de la transmission (7) étant comparée à une vitesse de rotation de fonctionnement du moteur d'entraînement (2) au moyen d'un dispositif de commande (19), **caractérisé en ce qu'**une position verticale (PLAM) d'un moyen de réception de charge (21) du palan à chaîne (1) est également déterminée au moyen du dispositif de commande (19).

2. Procédé selon la revendication 1, **caractérisé en ce que** la position verticale (PLAM) du moyen de réception de charge (21) est déterminée sur la base de signaux de capteur provenant du capteur (18).

3. Procédé selon la revendication 2, **caractérisé en ce qu'**un sens de rotation de la transmission (7) est détecté sur la base des signaux de capteur et la position verticale (PLAM) du moyen de réception de charge (21) est déterminée par « comptage » et « décomptage » des signaux de capteur.

4. Procédé selon la revendication 2 ou 3, **caractérisé en ce qu'**une expression d'un changement dans les signaux de capteur est déterminée.

5. Procédé selon l'une des revendications précédentes, **caractérisé en ce que** la position verticale (PLAM) du moyen de réception de charge (21) est déterminée au moyen d'une mesure de temps.

6. Procédé selon l'une des revendications précédentes, **caractérisé en ce que** la vitesse de rotation d'un arbre d'entrée de transmission (4) relié à l'accouplement à friction (14) est détectée par le biais du capteur (18).

7. Procédé selon l'une des revendications précédentes, **caractérisé en ce que**, lorsqu'un écart de la vitesse de rotation de la transmission (7) par rapport à la vitesse de rotation de fonctionnement du moteur d'entraînement (2) est détecté et lorsqu'une position verticale prédéfinie (PLAM) du moyen de réception de charge (21) est présente, une alarme visuelle et/ou acoustique est délivrée et/ou le palan à chaîne (1) est libéré uniquement pour abaisser le moyen de réception de charge (21) et/ou seule une vitesse d'avance lente du palan à chaîne (1) est libérée et/ou le moteur d'entraînement (2) est arrêté.

8. Palan à chaîne équipé d'un moteur d'entraînement électrique (2), d'une transmission (7) et d'un accouplement à friction (14), le moteur d'entraînement électrique (2) étant relié côté sortie, par le biais de l'accouplement à friction (14), à la transmission (7), ainsi que d'un capteur (18), d'un moyen de réception de charge (21) et d'un dispositif de commande (19), **caractérisé en ce que** le dispositif de commande (19) est conçu et configuré pour mettre en œuvre un procédé selon l'une des revendications précédentes.

9. Palan à chaîne selon la revendication 8, **caractérisé en ce que** le capteur (18) comprend un disque en éventail, disposé solidairement en rotation sur un arbre de la transmission (7), de préférence l'arbre d'entrée de transmission (4), et une barrière lumineuse au moyen de laquelle la vitesse de rotation du disque en éventail peut être détectée.
